# EUROPÄISCHE PATENTANMELDUNG

(11) **EP 4 706 924 A2**
(43) Veröffentlichungstag der Anmeldung: **11.03.2026**
(21) Anmeldenummer: 25223774.8
(22) Anmeldetag: 02.10.2020
(51) Int. Cl.: B28B 23/00

(54) **SYSTEM UND VERFAHREN ZUM VERBINDEN VON TEXTILBEWEHRTEN STRUKTURMODULEN, DRUCKERBESCHREIBUNGSDATEI**

(30) Priorität: 02.10.2019 DE 102019126607
(62) Teilanmeldung aus: 20797665.5
(71) Anmelder: Garibaldi, Maria Patricia, 09337 Hohenstein-Ernstthal (DE)
(72) Erfinder: GARIBALDI, Maria Patricia, 09337 Hohenstein-Ernstthal (DE); VAKALIUK, Iurii, 01067 Dresden (DE); RITTNER, Steffen, 01219 Dresden (DE); CURBACH, Manfred, 01187 Dresden (DE); CHERIF, Chokri, 01219 Dresden (DE)
(74) Vertreter: Gottfried, Hans-Peter

(57) **Zusammenfassung**

Die Erfindung betrifft ein System und ein Verfahren zum Verbinden von textilbewehrten Strukturmodulen entlang einer Verbindungskante (76), die eine Garnschlingen (4) aufweisende Randnut (74) aufweist. Erfindungsgemäß umfasst das System ein Keilelement (410) und zwei Schalenelemente (420) mit einer Keilnut (422) und ist zur Einlage in die zwei Randnuten (74) mit den überlappenden Garnschlingen (4) vorgesehen, wobei weiterhin das Keilelement (410) zum teilweisen Ausziehen aus den beiden einander gegenüber angeordneten Keilnuten (422) vorgesehen ist, sodass die Schalenelemente (420) mittels Keilwirkung voneinander weggespreizt und die Garnschlingen (4) aneinander gezogen werden können.

## Beschreibung

Die Erfindung betrifft ein System und ein Verfahren zum Verbinden von textilbewehrten Strukturmodulen entlang wenigstens einer Verbindungskante, wobei jedes Strukturmodul zumindest eine zumindest entlang der Verbindungskante umlaufende, Garnschlingen aufweisende Randnut aufweist. Die Erfindung betrifft außerdem eine Druckerbeschreibungsdatei zur Herstellung eines Keilelements und/oder eines Schalenelements als Teile des Systems zum Verbinden von textilbewehrten Strukturmodulen.

Vorrichtungen und Verfahren zur Herstellung einer textilen Bewehrung sind aus dem Stand der Technik bekannt, ebenso die Herstellung doppelt gekrümmter Formen bzw. Freiformen.

Aus der Druckschrift DE 20 2006 007 316 U1 ist ein System zum Verbinden von bewehrten Strukturmodulen bekannt, bei der jedes Strukturmodul zumindest eine zumindest entlang der Verbindungskante umlaufende, Schlingen aufweisende Randnut aufweist, wobei die Vorrichtung ein Keilelement mit Keilen auf wenigstens einer Außenfläche aufweist. Dazu sind Schalenelemente, die mit den Keilen korrespondierende Innenflächen aufweisen, umfasst. Das Keilelement und das wenigstens eine Schalenelement sind zur Einlage in die wenigstens zwei Randnuten mit den überlappenden Schlingen vorgesehen, sodass die Keile und die korrespondierenden Flächen zueinander weisen. Das Keilelement ist zum teilweisen Ausziehen oder Einschieben, hier mittels Gewinde, relativ zu dem wenigstens einen Schalenelement vorgesehen, sodass mittels Keilwirkung zwischen den Keilen und den korrespondierenden Flächen die Schalenelemente voneinander weggespreizt und die überlappenden, die Vorrichtung umschlingenden Schlingen zugleich zueinander gezogen werden. Allerdings sind die Schlingen nicht mit der Bewehrung verbunden, sie sind in das weniger tragfähige Matrixmaterial eingelegt, in das die Kräfte abgeleitet werden. Die Schalenelemente sind kurz, starr und geradlinig-rohrförmig, sodass sie weder eine durchgehende Verbindung, noch die Verbindung nichtlinearer Randnuten erlauben. Jedes einzelne Schalenelement muss zudem gesondert fixiert werden, um die anliegenden Schlaufen zu spreizen, und stellt nur einen jeweils lokal wirkende Verbindung dar.

Es ist daher die Aufgabe der vorliegenden Erfindung, eine Vorrichtung und ein Verfahren anzubieten, um Strukturmodule flexibel und sicher zu verbinden.

Die Aufgabe wird gelöst durch ein System zum Verbinden von textilbewehrten Strukturmodulen, nachfolgend auch als Randverbindung bezeichnet, wobei die Strukturmodule bevorzugt Betonstrukturmodule sind und die Verbindung entlang wenigstens einer Verbindungskante erfolgt. Die Verbindungskante ist eine der äußeren Kanten der Strukturmodule, die zur Verbindung vorbereitet und geeignet ist, insbesondere durch austretende Garnschlingen, die Teil der textilen Bewehrung sind, und ausgebildete Randnuten. Jedes der Strukturmodule weist deshalb entlang der Verbindungskante zumindest teilweise umlaufende Garnschlingen auf. Umlaufend heißt, dass über den betreffenden Bereich hinweg eine Garnschlinge an der anderen, bevorzugt mit gleichmäßigen Abständen, ausgebildet ist. Die Garnschlingen können von der aus dem aushärtbaren Material austretenden Bewehrung stammen, gebildet durch die um die Garnhalteeinrichtung gelegten Garnschlingen, oder gesondert in das aushärtbare Material, bevorzugt den Beton, eingelegte Garnschlingen ohne unmittelbare Anbindung an die Bewehrung. Weiterhin ist eine Randnut entlang der Verbindungskante erforderlich, weil sich darin die Verbindungelemente verdeckt anordnen lassen, während die beiden die Randnut begrenzenden Kanten als Verbindungskanten zur Anlage der zu verbindenden Strukturmodule dienen.

Zur Einlage in die wenigstens zwei zur Montage, zur Verbindung miteinander gegenüber angeordneten Randnuten mit den dort als Teil der textilen Bewehrung der zu verbindenden Strukturmodule austretenden, überlappenden Garnschlingen ist ein System zum Verbinden von textilbewehrten Strukturmodulen, nachfolgend als Randverbindung bezeichnet, vorgesehen. Die Randverbindung umfasst wenigstens ein, bevorzugt zumindest zwei beispielsweise als Flachschalen ausgebildete Schalenelemente, die nach der bevorzugten Ausführungsform jeweils eine Keilnut aufweisen, und ein Keilelement, das zwischen den Schalenelementen eingelegt ist. Das Keilelement und/oder die Schalenelemente weisen zur Erhöhung der Zugfestigkeit und/oder der Druckfestigkeit nach einer vorteilhaften Ausführungsform auch eine eigene innere Bewehrung auf.

Nach der vorliegenden Erfindung sind die Garnschlingen Teil der textilen Bewehrung der Strukturmodule und mit dieser einstückig verbunden. Das bedeutet, dass ein Garn zunächst den Bereich der textilen Bewehrung im Inneren des Strukturmoduls durchläuft, dann im Bereich der Randnuten aus dem Strukturmodul heraustritt und die Schlaufe bildet.

Das Keilelement und das wenigstens eine Schalenelement, die die Randverbindung oder die Zentralverbindung ausbilden, folgen durchgängig über die gesamte Länge der Verbindungskante deren Verlauf. Dies gilt insbesondere auch dann, wenn die Verbindungkante nichtlinear, z. B. in Kurven, verläuft, an die sich das Keilelement und das wenigstens eine Schalenelement anzupassen vermögen. Das Keilelement und das wenigstens eine Schalenelement ermöglichen durch den Einsatz vom Materialien, die Drucklasten quer zur Längsachse standhalten, aber in Längsrichtung dennoch flexibel oder plastisch formbar sind, eine solche Anpassung. Die Drucklast ist durch die Vielzahl von Garnschlingen gleichmäßig auf die Länge der Schalenelemente verteilt, sodass lokale Lastspitzen vermieden werden.

Anstelle der Formbarkeit von ursprünglich gerade ausgerichteten Keilelementen und Schalenelementen ist es nach einer vorteilhaften Ausführungsform auch vorgesehen, die Keilelemente und die Schalenelemente in einem generativen Fertigungsprozess, z. B. in einem 3D-Drucker, im gewünschten und durch den Verlauf der Randnuten der Strukturmodule vorgegebenen Kurvenverlauf herzustellen.

Keilelemente und/oder Schalenelemente bestehen nach einer vorteilhaften Weiterbildung aus einem Verbundmaterial, wobei eine Faserverstärkung vorgesehen ist. Dies kann z. B. Carbon- oder Glasfasern umfassen sowie Epoxidharz als Matrixmaterial. Alternativ dazu kann der Aufbau auch aus Schichten eines Verbundmaterials oder eines anderen geeigneten flächigen Werkstoffs erfolgen. Die Materialauswahl vermeidet insbesondere auch konsequent Korrosionsprobleme.

Das Keilelement hat den Zweck, dass es in die beiden einander gegenüber angeordneten Keilnuten der Schalenelemente einlegbar ist, sodass beim teilweisen Ausziehen des Keilelements die Schalenelemente voneinander weggespreizt und die überlappenden Garnschlingen aneinander gezogen werden können. Dies wird erreicht durch eine bevorzugt redundant keilförmige Ausbildung der sich berührenden Flächen, wobei die Keilwirkung zwischen der Außenfläche des Keilelements und der im Einbauzustand zum Keilelement hin weisenden Innenflächen der Keilnuten entsteht. Eine relative Längsbewegung von Keilelement und Schalenelement in einer ersten Bewegungsrichtung bewirkt ein Auflaufen der in die Oberflächen eingearbeiteten Keile von Keilelement und Keilnut, die sich in einer Wechselwirkung befinden, und eine Spreizbewegung der Schalenelemente von dem Keilelement weg.

Da die Garnschlingen eines Strukturmoduls um die Randverbindung geschlungen sind, die auf der von diesem Strukturmodul abgewandten Seite der Randverbindung angeordnet ist, erfolgt ein Heranziehen dieses Strukturmoduls an die Randverbindung. Das zweite Strukturmodul wird entsprechend herangezogen, sodass beide Strukturmodule aneinander gezogen und damit letztlich fest verbunden werden, indem die Verbindungskanten fest gegeneinander gezogen werden.

Die Garnschlingen überlappen je nach Ausführungsform der Vorrichtung zum Verbinden von textilbewehrten Strukturmodulen auf unterschiedliche Weise. Nach einer ersten Ausführungsform weisen die Garnschlingen beider zu verbindender Strukturmodule dieselbe Ausrichtung auf und greifen ineinander, bevor die Vorrichtung zum Verbinden von textilbewehrten Strukturmodulen in die Garnschlingen eingeführt wird.

Nach einer vorteilhaften Ausgestaltung sind Schalenelement und Keilelemente flexibel und folgen der Krümmung der Kanten der Strukturmodule. Damit können auch die erfindungsgemäßen, freigeformten Strukturmodule zu einem Bauteil zusammengefügt werden. Die Freiform oder Freiformfläche umfasst eine einfache Krümmung, eine doppelte Krümmung, eine Regelfläche die auf bestimmte Weise aus Geraden zusammengesetzt ist, eine Rotationsfläche, eine translatorische Fläche, einen nichtuniforme rationalen B-Spline (NURBS, eine mathematisch definierte Kurve oder Fläche zur Modellierung beliebiger Formen) und geometrisch nicht definierte Flächen.

Es können nach einer alternativen Ausführungsform von Schalenelementen und Keilelement auch mehr als zwei Strukturmodule verbunden werden. Nach der hierzu vorgesehenen Lösung müssen diese in die Garnschlingen eines jeden der zu verbindenden Strukturmodule eingeführt werden.

Nach einer bevorzugten Ausführungsform sind die ineinandergreifenden Garnschlingen so ausgerichtet, dass die Garnschlingen eine gemeinsame Öffnung zum Einführen der Randverbindung ausbilden, insbesondere sind die Garnschlingen nach der bevorzugten Ausgestaltung senkrecht zur Längsrichtung der Randnut ausgerichtet, wobei alternative Winkelstellungen ebenfalls vorgesehen sind. Alternativ dazu sind die Garnschlingen in der Ebene einer Verbindungskante ausgerichtet und von je einer Verbindungskante in ein Schlingenbett eingebunden, wobei das Schlingenbett bei der Montage ebenfalls mittels Schalenelementen und Keilelement, jedoch in modifizierter Ausführung, gespreizt wird. Der Vorteil der Anwendung von Schlingenbetten besteht darin, dass ein aufwändiges Einführen von Schalenelementen und Keilelement in die überlappenden Garnschlingen nicht erforderlich ist.

Eine Lösung, bei der die Berührungsflächen zwischen Schalenelement und Keilelement eine dazwischen angeordnete Wälzbahn aufweisen, hilft die Reibungsverluste vermindern und die Spreizkraft zu erhöhen.

Es hat sich außerdem als vorteilhaft erwiesen, wenn ein Montagehilfsmittel vorgesehen ist, das in die Randnuten der zu verbindenden Strukturmodule eingreift und diese in der erforderlichen Position für die Montage hält. Besonders vorteilhaft ist es, wenn im Inneren des Montagehilfsmittels Schalenelemente und Keilelement geführt werden können, sodass das Montagehilfsmittel in den verbundenen Strukturmodulen verbleibt. Dies erleichtert nicht nur die Positionierung der Strukturmodule und ihre nachfolgende Verbindung, sondern vereinfacht auch die Montage.

Ein textilbewehrtes Strukturmodul, umfassend die textile Bewehrung und ein aushärtbares Material, insbesondere Beton, ist ein eigenständig gefertigtes Modul, das als Bestandteil einer übergeordneten, größeren Struktur, eines Bauteils, vorgesehen ist, und das mit weiteren Strukturmodulen zu dem Bauteil zusammengefügt wird. Als aushärtbares Material ist jedes Material anzusehen, das fließfähig in eine Form eingebracht werden und dort zu einem festen Strukturmodul aushärten kann. Im Rahmen der vorliegenden Erfindung ist insbesondere Beton als ein solches aushärtbares Material vorgesehen.

Die Aufgabe der vorliegenden Erfindung wird auch durch ein Verfahren zum Verbinden von textilbewehrten Strukturmodulen entlang wenigstens einer Verbindungskante gelöst, wobei jedes Strukturmodul zumindest eine zumindest entlang der Verbindungskante zumindest teilweise umlaufende, Garnschlingen aufweisende Randnut aufweist. Nach der Erfindung wird in beide Verbindungskanten, die bereits in Montageposition einander gegenüber angeordnet sind und deren Garnschlingen ineinandergreifen, eine Randverbindung eingeführt. Die Randverbindung umfasst dabei je ein Schalenelement, das eine Keilnut aufweist, wobei zwischen die Keilnuten ein Keilelement eingelegt ist. Das Keilelement wird danach zu den beiden einander gegenüber angeordneten Keilnuten bzw. Schalenelementen so weit relativ verschoben, in der praktischen Anwendung bevorzugt ausgezogen, bis die Schalenelemente mit den überlappenden Garnschlingen durch Keilwirkung voneinander weggespreizt und die Strukturmodule, insbesondere die Verbindungskanten, zugleich aneinander gezogen werden.

Die Verwendung eines Fixiermittels sichert die derart geschaffene Verbindung gegen ein unerwünschtes Lösen der Verkeilung, beispielsweise infolge von Erschütterungen. Auch bei unvollständigem Auszug des Keilelements verhindert das Fixiermittel ein Zurückspringen des Keilelements. Als Fixiermittel kommt ein aushärtbares Material in Betracht, das in die Zwischenräume zwischen dem Keilelement und den Schalenelementen, insbesondere zwischen Keilnuten und Keilelement, eingepresst wird und für eine dauerhafte, nicht lösbare Verbindung sorgt. Das aushärtbare Material kann Beton, aber auch Epoxidharz sein, dass weniger aggressiv als Beton auf Schalenelemente und Keilelement wirkt.

Alternativ dazu kommt ein lösbares Fixiermittel in Betracht. Diese ist beispielsweise ausgeführt als eine mechanische Sicherung, insbesondere ein schraubbarer Bolzen, die das Keilelement relativ zu einem oder beiden Schalenelementen oder zum Strukturelement sichert. Eine weitere Ausführungsform eines lösbaren Fixiermittels stellt ein nicht aushärtbares Material oder ein aushärtbares Material mit definierter Druckfestigkeit, das zwar bei Schwingungen ein Lösen der Verbindung verhindert, aber dessen Druckfestigkeit durch eine entsprechend Auszugskraft, die auf das Keilelement angewendet wird, überwunden werden kann.

Ein weiterer Aspekt der vorliegenden Erfindung betrifft ein Betonbauteil, bestehend aus Betonstrukturmodulen, hergestellt nach einem Verfahren und dessen Varianten wie zuvor beschrieben, die nach einem Verfahren wie ebenfalls zuvor beschrieben zu dem Betonbauteil verbunden sind. Es ist zudem vorgesehen, dass das Betonbauteil weitere Arten textiler Bewehrung aufweisen kann. Dazu gehört ein rohrförmiges Bewehrungselement, das unter Verwendung wenigstens eines kontinuierlich angeordneten, sich kreuzenden Garns gitterförmig ausgebildet ist. Dabei sind die sich kreuzenden Abschnitte des wenigstens einen Garns so miteinander verbunden, dass die Verbindung eine solche Scherelastizität aufweist, dass das Bewehrungselement für eine vorgesehene Dehnbarkeit in Richtung einer Längsachse des Bewehrungselements und der resultierenden Verformung in Querrichtung ausgerüstet ist. Eine weitere Art der Bewehrung, eine textile Querkraftbewehrung nach Art eines Kastenprofils, ist besonders geeignet für die Verbindung von zwei sandwichartig angeordneten Schalen eines Betonbauteils.

Ein weiterer Aspekt der vorliegenden Erfindung betrifft eine Druckerbeschreibungsdatei gemäß Anspruch 9. Druckerbeschreibungsdatei dient zur generativen Herstellung des Keilelements und/oder des Schalenelements als Teile des Systems zum Verbinden von textilbewehrten Strukturmodulen entlang wenigstens einer Verbindungskante nach einem der Ansprüche 1 bis 6. Die Herstellung erfolgt in einem generativen Prozess, z. B. in einem 3D-Drucker, oder in einem Computer, der mit einem 3D-Drucker verbunden ist. Dabei ist in dem Fall, dass das Keilelement und/oder das Schalenelement als Verbundmaterial mit eigener textiler Bewehrung ausgeführt ist, neben dem Auftrag eines Matrixmaterials im 3D-Drucker auch die Ablage der textilen Bewehrung umfasst, z. B. durch Einlage von Rovings. Die Erzeugung in einem 3D-Drucker ermöglicht zudem die Herstellung von freien Formen entsprechend dem Verlauf der Randnuten der zu verbindenden Strukturmodule.

Eine besonderer Vorteil der vorliegenden Erfindung, speziell der Möglichkeiten zur Verbindung der Betonstrukturmodule mittels der Randverbindung, liegt darin, dass die Verbindung trennbar ausgeführt werden kann. Dies eröffnet völlig neue Möglichkeiten im Bauwesen. Bisher ging ein Rückbau von Gebäuden, speziell solchen aus Beton, immer mit einer irreversiblen Zerstörung unter Erzeugung allenfalls für minderwertige Nutzungen geeigneten Recyclingmaterials einher. Mit der vorliegenden Erfindung können Gebäude nicht nur repariert oder modifiziert werden, sondern auch ganz oder teilweise demontiert und an anderer Stelle neu errichtet werden. Die Betonstrukturmodule stehen also nicht einem Recycling, wenn nicht gar der Entsorgung als Abfall, sondern eine vollständige Wiederverwendung zur Verfügung. Die zur Herstellung des Betons eingesetzte Energie geht nicht verloren, was dem Bauwesen zu einer erheblichen Verbesserung der Energieeffizienz und zu einer Einsparung von CO₂-Emissionen verhilft.

Anhand der Beschreibung von Ausführungsbeispielen und ihrer Darstellung in den zugehörigen Zeichnungen wird die Erfindung nachfolgend näher erläutert. Es zeigen:
Fig. 1: eine schematische perspektivische Darstellung einer Ausführungsform einer Randverbindung in gestreckter und gewölbter Ausbildung;
Fig. 2: eine schematische Schnittdarstellung einer Ausführungsform einer Randverbindung mit angelegten Garnschlingen;
Fig. 3: eine schematische perspektivische Darstellung einer Ausführungsform einer Randverbindung, umfassend ein Flachkeilelement und zwei Flachschalen;
Fig. 4: eine schematische Ansicht eines Betonstrukturmoduls mit Randnut sowie einer Randverbindung mit angelegten Garnschlingen, eingesetzt in eine Randnut;
Fig. 5: eine schematische Ansicht einer Ausführungsform einer Randverbindung und dem Ablauf des Spreizvorgangs;
Fig. 6: eine schematische geschnittene Ansicht einer Ausführungsform einer Randverbindung, die den Ablauf des Spreizvorgangs zeigt;
Fig. 7: eine schematische perspektivische geschnittene Darstellung einer Randverbindung, die den Ablauf des Spreizvorgangs zeigt;
Fig. 8: eine schematische geschnittene Ansicht von vier Ausführungsformen einer Randverbindung;
Fig. 9: eine schematische geschnittene Ansicht von drei weiteren Ausführungsformen einer Randverbindung;
Fig. 10: eine schematische geschnittene Ansicht einer weiteren Ausführungsform einer Randverbindung, umfassend eine Wälzbahn;
Fig. 11: eine schematische geschnittene Ansicht einer weiteren Ausführungsform einer Randverbindung;
Fig. 12: eine schematische Ansicht von drei weiteren Ausführungsformen einer Randverbindung im Längsschnitt;
Fig. 13: eine schematische perspektivische Darstellung von drei Verwendungen einer Ausführungsform einer Randverbindung;
Fig. 14: eine schematische perspektivische Darstellung einer weiteren Verwendung einer Ausführungsform einer Randverbindung;
Fig. 15: eine schematische perspektivische Detailansicht einer Verwendung einer Ausführungsform einer Randverbindung;
Fig. 16: eine schematische geschnittene Ansicht von drei Verwendungen einer Ausführungsform einer Randverbindung;
Fig. 17: eine schematische perspektivische Ansicht einer Verwendung einer Ausführungsform einer Randverbindung;
Fig. 18: eine schematische perspektivische Ansicht einer weiteren Verwendung einer Ausführungsform einer Randverbindung;
Fig. 19: eine schematische perspektivische Darstellung einer Verwendung einer Ausführungsform einer Randverbindung zur Verbindung von mehr als zwei Betonstrukturmodulen;
Fig. 20: eine schematische Schnittdarstellung einer Ausführungsform einer Randverbindung zur Verbindung von mehr als zwei Betonstrukturmodulen;
Fig. 21: eine schematische Schnittdarstellung einer weiteren Ausführungsform einer Randverbindung ohne überlappend ineinandergreifende Garnschlingen;
Fig. 22: eine schematische Schnittdarstellung einer weiteren Ausführungsform einer Randverbindung mit gesondert eingelegten Garnschlingen;
Fig. 23: eine schematische Schnittdarstellung einer Ausführungsform eines Montagehilfsmittels;
Fig. 24: eine schematische Schnittdarstellung einer Verwendung des Montagehilfsmittels;
Fig. 25: eine schematische perspektivische Darstellung einer weiteren Ausführungsform eines Montagehilfsmittels und
Fig. 26: eine schematische perspektivische Darstellung einer Ausführungsform eines erfindungsgemäßen Betonbauteils.

Fig. 1 zeigt eine schematische perspektivische Darstellung einer Ausführungsform eines Systems zum Verbinden von textilbewehrten Strukturmodulen, einer Randverbindung 400, einmal in gestreckter und einmal in gewölbter Ausbildung. Die Randverbindung 400 ist sowohl bei ebenen, planaren (Ansicht a) als auch bei gewölbten, nicht-planaren Betonstrukturmodulen 72 (Ansicht b) einsetzbar. Die Randverbindung 400 umfasst ein Flachkeilelement 410 sowie zwei Flachschalen 420, die gegeneinander längs verschiebbar sind und wobei Keile 412 in die Keilnut 422 der Schalenelemente, der Flachschalen 420 eingreifen. Die genaue Wirkungsweise wird in den nachfolgenden Figuren gezeigt und entsprechend erläutert.

Die Randverbindung 400 kann als unidirektionale Randverbindung 400, wie in Fig. 1 gezeigt, oder multidirektionale Randverbindung 403, vgl. Figuren 50 und 51, eingesetzt werden. Bei der unidirektionalen Randverbindung 400 bildet die Bewehrung aus beiden verbundenen Betonteilen und der Randverbindung 400 selbst eine Linie oder eine Tangente am Ort der Verbindung im Fall von nicht ebenen Betonbauteilen. Es bedeutet auch, dass die unidirektionale Randverbindung 400 nur zur Verbindung von zwei Strukturmodulen, insbesondere Betonstrukturmodulen, geeignet ist. Die unidirektionale Randverbindung 400 umfasst wiederum zwei mögliche Anwendungen: die *In-Plane-* und die *Out-of-Plane-*Verbindung.

Die In-Plane-Verbindung umfasst Lösungen, bei denen die Randverbindung 400 in der Ebene von Betonplatten oder parallel zu den Betonplatten verläuft, ungeachtet deren Topographie. Der horizontale Verlauf, die In-Plane-Verbindung, wird überwiegend bei Schalen- und Plattenstrukturen, horizontal entwickelten Strukturen, eingesetzt (vgl. Fig. 13a, b und c). Balkenelemente, wie in den Figuren 14 - 16 dargestellt, gehören ebenfalls zur In-Plane-Lösung wie Sandwichlösungen.

Zur Erweiterung der Funktionalität gibt es die *Out-of-Plane-*Lösungen*,* bei denen die Randverbindung 400 senkrecht zur Ebene der Betonkonstruktionen angeordnet ist. Bei der nicht horizontalen Randverbindung 400, der *Out-of-Plane-*Verbindung*,* müssen Betonkonstruktionen in Form eines Gitters oder einer zellularen Struktur vorliegen (vgl. Figuren 17 - 19).

Höhe und Breite der Wandelemente bzw. Strukturmodule 72 mit vertikal ausgerichteter Randverbindung 400 oder Zentralverbindung 403 (vgl. Figuren 19 und 20) können unterschiedlich sein. Somit kann die nicht horizontale Randverbindung 400 oder Zentralverbindung 403 zum Verbinden von massiven Wänden in einem Gebäude oder relativ kleinen Bauteilen einer komplizierten Gitterstruktur als Strukturmodulen 72, wie in Fig. 19 gezeigt, verwendet werden.

Fig. 2 zeigt eine schematische Schnittdarstellung einer Ausführungsform einer Randverbindung 400 mit angelegten Garnschlingen 4, die von zwei zu verbindenden Betonstrukturmodulen stammen und im Verbindungsbereich überlappen und ineinandergreifen. In die in der Weise überlappenden Garnschlingen 4 wird die Randverbindung 400 eingeschoben. Sobald sich infolge der Keilwirkung beim Eintreiben des Flachkeilelements 410 die beiden Flachschalen 420 voneinander entfernen, werden auch die beiden Garnschlingen 4 gegeneinander gezogen (vergleiche angegebene Pfeilrichtung) und, infolge des Ineinandergreifens, die hier nicht näher bezeichneten Betonstrukturmodule aneinander gezogen.

Fig. 3 zeigt eine schematische perspektivische Darstellung einer Ausführungsform einer Randverbindung 400, umfassend ein Flachkeilelement 410, dargestellt in der Mitte, aufweisend die Keile 412, sowie zwei seitlich von dem Flachkeilelement 410 angeordnet dargestellte Flachschalen 420. Die Flachschalen 420 weisen jeweils eine Keilnut 422 auf, in die das Flachkeilelement 410 vor der Montage einsetzbar ist. Der Grund der Keilnut 422 weist ebenfalls keilförmige Elemente auf, die in Zusammenwirken mit den Keilen 412 bei relativer Längsbewegung zwischen dem Flachkeilelement 410 und den Flachschalen 420, beim Eintreiben des Flachkeilelements 410 zwischen die Flachschalen 420, bevorzugt aber beim Ausziehen aus den Flachschalen 420, eine Spreizbewegung senkrecht zur Längsausdehnung von Flachkeilelement 410 und Flachschalen 420 hervorruft. Zum Ausziehen ist eine ausreichende auf das Flachkeilelement 410 wirkende Zugkraft erforderlich.

Fig. 4 zeigt drei schematische Ansichten, perspektivisch und im Schnitt, eines Betonstrukturmoduls 72 mit Randnut 74 sowie einer Randverbindung 400 mit angelegten Garnschlingen 4, eingesetzt in die Randnuten 74 der beiden Betonstrukturmodule 72. Durch die Randnuten 74 wird es möglich, die Verbindungsstelle und die dort eingesetzte Randverbindung 400 unsichtbar auszuführen.

Fig. 5 zeigt eine schematische Ansicht einer Ausführungsform einer Randverbindung 400 und dem Ablauf des Spreizvorgangs. In Ansicht a) liegen das Flachkeilelement 410 und die Flachschalen 420 dicht beieinander. In Ansicht b) beginnt die Relativbewegung zwischen Flachkeilelement 410 und Flachschalen 420, indem das Flachkeilelement 410 ausgezogen wird (vergleiche Pfeilrichtung nach unten). Dadurch beginnt die Spreizung der Flachschalen 420 (vergleiche seitliche Pfeilrichtung). In Ansicht c) ist die Spreizung vollendet, während Ansicht d) auf die optional vorgesehene Einbringung eines Fixiermittels 425 hinweist, das eine unerwünschte Lösung der Verkeilung, beispielsweise infolge von Erschütterungen, verhindert. Auch bei unvollständigem Auszug des Flachkeilelements 410 verhindert das Fixiermittel 425 ein Zurückspringen des Flachkeilelements 410.

Die Figuren 6 und 7 zeigen jeweils eine schematische geschnittene Ansicht, einmal Querschnitt und einmal Längsschnitt, einer Ausführungsform einer Randverbindung 400, die den Ablauf des Spreizvorgangs wie in Fig. 5 gezeigt nochmals vergrößert darstellt, es wird insoweit auf diese Erläuterungen zu Fig. 5 verwiesen

Fig. 8 zeigt eine schematische geschnittene Darstellung einer Randverbindung 400, wobei die Flachschalen 420 unterschiedliche Querschnitte aufweisen. Durch Auswahl eines geeigneten Querschnitts kann eine optimierte Anpassung an den Querschnitt einer Randnut 74 oder an Anordnung bzw. Ausbildung der Garnschlingen 4 erreicht werden.

Fig. 9 zeigt eine schematische geschnittene Ansicht von drei weiteren Ausführungsformen einer Randverbindung 400. Die Ausführungsform gemäß Ansicht a) stellt eine Standardform dar, bei der alle Komponenten aus demselben Material bestehen. Bei der Ausführungsform gemäß Ansicht b) bestehen alle Komponenten aus einem Verbundmaterial bzw. Kompositmaterial, das schichtweise übereinander gefügt wurde. Die Ausführungsform gemäß Ansicht c) weist eine eigene Keilbewehrung 414 des Flachkeilelements 410 für höhere Zugfestigkeit und damit größere Keilkräfte auf.

Fig. 10 zeigt eine schematische geschnittene Ansicht von einer weiteren Ausführungsform einer Randverbindung 400, umfassend eine Wälzbahn 430, die das Einschieben bzw. Einziehen des Flachkeilelements 410 zwischen die Flachschalen 420 erleichtert. Anstelle der Gleitreibung auf den Flanken der Keile 412 mit der entsprechenden Kontur der Keilnut der Flachschale 420 tritt durch den Einsatz der Wälzbahn 430 Rollreibung auf. Die Ansicht a) zeigt die Situation vor Beginn, die Ansicht b) am Ende des Spreizvorgangs. Eine alternative Ausführung der Wälzbahn 430 ist nicht in Abschnitten, wie dargestellt, sondern durchgehend ausgeführt.

Fig. 11 zeigt eine schematische geschnittene Ansicht einer weiteren Ausführungsform einer Randverbindung 400, die Flachschalen 420 aufweist, deren äußere Oberfläche mit einer Halteschicht 421 versehen ist. Diese ist leicht deformierbar, sodass die dort anliegenden Garnschlingen bei mechanischer Belastung in die Halteschicht 421 einsinken. Dies sichert die Garnschlingen gegen ein Verrutschen in Längsrichtung der Randverbindung 400, sodass beim Ziehen oder Schieben des Flachkeilelements 410 gegenüber den Flachschalen 420 keine weitere Gegenkraft aufgewendet werden muss. Zudem werden Querkräfte, die über die Garnschlingen auf die Flachschale 420 einwirkt, besser über die äußere Oberfläche der Flachschalen 420 verteilt.

Fig. 12 zeigt eine schematische Ansicht von drei weiteren Ausführungsformen einer Randverbindung 400 im Längsschnitt, wobei in den Ansichten a) bis d) unterschiedliche Formen der Keile 412 zum Einsatz kommen. Sie unterscheiden sich in der im Einsatz aufbringbaren Kraftwirkung, wobei die lang gestreckten Keile 412 der Ansichten b) und d) zum Erreichen größerer Spreizkraft geeignet sind. Demgegenüber weisen die Keile 412 der Ansichten a) und c) abgeflachte Bereiche auf, auf denen nach Abschluss des Spreizvorgangs die in Wechselwirkung stehenden Teile, Flachkeilelement 410 und Flachschalen 420, ruhen können, ohne dass weitere Längskräfte aufgebracht werden müssen. Der lange Kegel bei der Ausführungsform gemäß Ansicht b) ermöglicht außerdem eine präzisere Steuerung der Spreizkraft. Bei der Ausführungsform gemäß Ansicht c) ist die äußere Kontur als ein Spline ausgebildet, sodass zu Beginn des Ausziehvorgangs nur die Haftreibung zu überwinden ist und die Spreizkraft erst später einsetzt, wenn der Keil 412 bereits in gleitender Bewegung ist. Bei der Ausführungsform gemäß Ansicht d) ist außerdem durch eine treppenartige Kontur eine schrittweise, diskrete und damit konkret zählbare Einstellung und Anwendung der Spreizkraft der Flachschalen 420 möglich.

Fig. 13 zeigt eine schematische perspektivische Darstellung von drei Verwendungen einer Ausführungsform einer Randverbindung 400, wobei unterschiedliche Ausführungsformen von Betonstrukturmodulen 72 verbunden werden, Ansicht a) zeigt zwei doppelt gewölbte Betonstrukturmodule 72, die an einer Verbindungskante 76 mittels Randverbindung 400 verbunden werden.

Ansicht b) zeigt zwei Betonstrukturmodule 72 in Sandwichaufbau, wobei beide Schalen des Sandwichaufbaus jeweils eine eigene Randverbindung 400 aufweisen. Ebenso ist die Randverbindung 400 geeignet, um ebene Betonstrukturmodule 72 zu verbinden, wie in Ansicht c) gezeigt wird.

Fig. 14 zeigt eine schematische perspektivische Darstellung einer weiteren Verwendung einer Ausführungsform einer Randverbindung 400, wobei der Einsatz zur Verbindung von zwei Trägern 80 erfolgt. An der Zugseite unten und an der Druckseite oben, eine Normalbelastung vorausgesetzt, ist jeweils eine Randverbindung 400 vorgesehen.

Fig. 15 zeigt eine schematische perspektivische Detailansicht der Verwendung einer Ausführungsform einer Randverbindung 400 gemäß Fig. 14. Dabei ist die Randverbindung 400 zusätzlich unter Darstellung der Garne 2, die Garnschlingen 4 ausbilden, gezeigt. Durch die ineinandergreifenden Garnschlingen 4 verläuft die Randverbindung 400. Die ebenfalls auf dieselbe Randverbindung 400 zugreifenden Garnschlingen 4 des zu verbindenden zweiten Trägers 80 sind dabei zugleich hinzuzudenken, da die gezeigte Situation kein Eingreifen der Garnschlingen 4 des anderen Trägers 80 mehr ermöglichen würde. Die Garnschlingen 4 der zu verbindenden Elemente müssen zuvor in Eingriff gebracht werden, ehe die Randverbindung 400 eingeschoben werden kann.

Fig. 16 zeigt eine schematische geschnittene Ansicht von drei weiteren Verwendungen einer Ausführungsform einer Randverbindung 400, wo in den Ansichten a) bis c) verschiedene Elemente einander verbunden werden. Ansicht a) entspricht dabei der in den Figuren 45 und 46 gezeigten Verwendung, während die Ansichten b) mit einem T-Träger und c) mit einem Freiformelement andere Ausführungsformen von Betonstrukturmodulen 72 zeigen.

Die Figuren 17 und 18 zeigen jeweils eine schematische perspektivische Ansicht einer weiteren Verwendung einer Ausführungsform einer Randverbindung 400. Fig. 17 zeigt eine Ausführungsform einer Randverbindung 400, die auch geeignet ist, eine Verbindung von Trägern oder verschiedenen tragenden oder nicht tragenden Wandelementen herzustellen. Die Verbindung erfolgt dabei mittels vertikaler Verbindungsstellen, wie in Fig. 17 gezeigt. Damit können beispielsweise unterschiedliche Gitter- oder Gitterstrukturen aus Betonstrukturmodulen bzw. Betonelementen zusammengefügt werden, wie in den Figuren 18 und 19 gezeigt.

Die zuvor beschriebene unidirektionale Randverbindung 400 dient der Verbindung zweier Betonstrukturmodule 72 (vgl. z. B. Fig. 13). Sie ist nicht geeignet zur Verbindung von mehr als zwei konkreten Elementen, um eine Art zellulärer Struktur zu erzeugen.

Um die Funktionalität der Randverbindung 400, wie sie in den Figuren 13 bis 18 gezeigt wird, zu erweitern, ist deshalb eine Modifizierung vorgesehen, um eine in den Figuren 19 und 20 gezeigte multidirektionale Kantenverbindung bereitzustellen. Dies wird erreicht durch eine Zentralverbindung 403, wie sie in Fig. 20 im Detail gezeigt wird. Diese ist für die Ausbildung von Netzstrukturen mit variablen Winkeln und Verbindungskanten geeignet, wie in Fig. 20 mit einer schematischen perspektivischen Darstellung einer Verwendung einer Ausführungsform einer Zentralverbindung 403 zur Verbindung von mehr als zwei Betonstrukturmodulen 72 gezeigt.

Dabei kreuzen sich mehrere Stege benachbarter Betonstrukturmodule 72 an einer gemeinsamen multidirektionalen Randverbindung, der Zentralverbindung 403. Die zylindrische Struktur der mehrachsigen Zentralverbindung 403 ermöglicht eine radiale Ausdehnung anstelle einer lateralen Ausdehnung bei einer unidirektionalen Randverbindung 400. Daher ist es möglich, eine Ausdehnung in jeder Richtung der Ebene vorzusehen, die die multidirektionale Zentralverbindung 403 schneidet.

Die Zentralverbindung 403 weist die gleichen Schlüsselkomponenten wie die unidirektionaler Randverbindung 400 auf. Die multidirektionale Zentralverbindung 403 umfasst auch einen Mittelteil, hier ausgeführt als Zylinderkeilelement 413, und mehreren Seitenteilen, hier als Zylinderschalen 423 ausgeführt. Dabei ist das Keilelement ebenso mit einem kreisförmigen Querschnitt ausgestattet und als Zylinderkeilelement 413 ausgebildet, wie die Schalenelemente als ein Abschnitt eines Kreisrings als Zylinderschale 423 ausgeführt sind. Der Zylinderkeilelement 413 kann unterschiedliche Konturen an seiner Oberfläche entsprechend der Darstellung in Fig. 12 und damit unterschiedliche Funktionalitäten aufweisen.

Die multidirektionale Zentralverbindung 403 ähnelt in ihrer Funktion der Randverbindung 400, die ebenfalls so konstruiert ist, dass sie sich quer durch die textilen Garnschlingen 4 (vgl. u. a. Fig. 15) ausdehnt und eine Verspannung zwischen den Betonstrukturmodulen 72 oder den Trägern 80 hervorruft. Die verschiedenen Garnschlingen 4, die aus jeweils einem Garn 2 gebildet werden, sind nicht mehr oval, sondern kreisförmig ausgebildet. Die Ursache dafür liegt in der Zentralverbindung 403 mit einem kreisförmigen Querschnitt.

Ein wichtiger Unterschied der Zentralverbindung 403 zur Randverbindung 400 besteht allerdings in der Einführung eines elastischen Kreisringshalters 424. Bei einer in mehrere Richtungen wirksamen Zentralverbindung 403 hält der elastische Kreisringshalter 424 die zugehörigen Bestandteile zusammen, bevor die Zentralverbindung 403 in den Verbindungskanal, der durch die ineinandergreifenden Garnschlingen 4 gebildet wird, eingeführt wird. Der Kreisringshalter 424 kann theoretisch auch für den unidirektionalen Randverbinder genutzt werden, um dessen Bestandteile vor dem Einführen in die Randnuten zusammenzuhalten.

Fig. 21 zeigt eine schematische Schnittdarstellung einer weiteren Ausführungsform einer Randverbindung 400, die in besonders vorteilhafter Weise ohne ein ineinandergreifendes Überlappen der Garnschlingen 4 vor der Montage auskommt. Dies erleichtert die Montage, da bei dieser Ausführungsform die relativ instabilen Garnschlingen 4 nicht erst zur Überdeckung gebracht werden müssen, um eine Öffnung zum Einführen zu schaffen.

Stattdessen sind die Garnschlingen 4 in Bezug auf die Ausführungsform gemäß den Figuren 1, 4 und 22 gedreht und in ein Schlingenbett 440 eingefügt. Dieses weist eine Auskragung 442 auf, in die das insbesondere scharfkantig ausgebildete, gegen ein unerwünschtes Abrutschen vom Schlingenbett 440 gesicherte Flachschale 420 jeweils eingreift. Werden infolge der Wechselwirkung zwischen dem Flachkeilelement 410 und der Flachschale 420 die Flachschalen 420 gespreizt, wird über das zu jeder der Garnschlingen 4 gehörige Schlingenbett 440 die erwünschte Zugkraft auf das Garn 2 ausgeübt.

Fig. 22 zeigt eine schematische Schnittdarstellung einer weiteren Ausführungsform einer Randverbindung 400 mit gesonderten Garnschlingen 4, die nicht an eine textile Bewehrung angebunden, sondern in das aushärtbare Material des Betonstrukturmoduls 72 eingebettet sind. Für einen verbesserten Halt sorgt ein Schlingenhalter 5, der zugleich die beiden Enden der Garnschlinge 4 zusammenfasst. Der Schlingenhalter 5 ist bevorzugt als ein Anker ausgebildet, der im aushärtbaren Material verankerbar ist.

Fig. 23 zeigt eine schematische Schnittdarstellung einer Ausführungsform eines Montagehilfsmittels 500, das in die Randnut 74 des ersten Betonstrukturmoduls 72 eingeführt wird und das Aufsetzen des zweiten Betonstrukturmoduls 72 erleichtert. Das Montagehilfsmittel 500 weist ein Hakenprofil 510 auf, das Ungenauigkeiten der Oberfläche in der Randnut ausgleichen und ein unerwünschtes Zurückgleiten des Montagehilfsmittels 500 erschweren kann. Die Montage und Verwendung sind in Fig. 24 dargestellt. Fig. 23 zeigt zudem, dass die Randverbindung 400 im Inneren des Montagehilfsmittels 500 zum Einsatz kommen kann, ohne dass das Montagehilfsmittel 500 entfernt werden müsste. Die Garnschlingen sind nicht gezeigt. Fig. 25 zeigt noch eine schematische perspektivische Darstellung einer Ausführungsform des Montagehilfsmittels 500.

Fig. 26 zeigt eine schematische perspektivische Darstellung einer Ausführungsform eines erfindungsgemäßen Betonbauteils 70. In der dargestellten Ausführungsform ist dieses als Sandwichelement dargestellt, sodass die Betonstrukturmodule 72, die die beiden Schalen des Sandwichelements bilden, jeweils mit einer gesonderten Randverbindung 400 verbunden sind. Der ohne Betonüberdeckung gezeigte Bereich der Bewehrung 10 verdeutlicht das Ineinandergreifen der Garnschlingen 4, die jeweils zur Bewehrung 10 beider Betonstrukturmodule 72 gehören.

Weiterhin wird eine Querkraftbewehrung 16, eine kastenförmige Bewehrung aus einem textilen gitterartigen Gebilde, gezeigt, die sowohl in die beiden Schalen des Sandwichelements eingreift, als auch die Verbindungs- und Abstandsstruktur zwischen den beiden Schalen darstellt.

Weiterhin ist eine gitterrohrförmige Bewehrung 18 vorgesehen, die die Einleitung hoher Kräfte in der vorgesehenen Richtung ermöglicht und diese ableitet. Die gitterrohrförmige Bewehrung 18 kann auch Kräfte über mehrere Betonstrukturmodule 72 hinweg ableiten. Dazu ist ein Bewehrungsstrang 19 in das Innere der gitterrohrförmigen Bewehrung 18 eingeführt. Anstelle des Bewehrungsstrang 19 kann auch eine Leitung hindurchgeführt werden.

### Bezugszeichenliste

- 2: Garn
- 4: Garnschlinge
- 5: Schlingenhalter
- 16: Querkraftbewehrung
- 18: gitterrohrförmige Bewehrung
- 19: Bewehrungsstrang
- 70: Betonbauteil
- 72: (Beton-)Strukturmodul
- 74: Randnut
- 76: Verbindungskante
- 80: Träger
- 400: System zum Verbinden, Randverbindung
- 403: System zum Verbinden, Zentralverbindung
- 410: Keilelement, Flachkeilelement
- 412: Keil
- 413: Keilelement, Zylinderkeilelement
- 414: Keilbewehrung
- 420: Schalenelement, Flachschale
- 421: Halteschicht
- 422: Keilnut
- 423: Schalenelement, Zylinderschale
- 424: Kreisringshalter
- 425: Fixiermittel
- 430: Wälzbahn
- 440: Schlingenbett
- 500: Montagehilfsmittel
- 510: Hakenprofil

## Patentansprüche

1. System zum Verbinden von textilbewehrten Strukturmodulen (72) entlang wenigstens einer Verbindungskante (76), wobei jedes Strukturmodul (72) zumindest eine zumindest entlang der Verbindungskante (76) umlaufende, Garnschlingen (4) aufweisende Randnut (74) aufweist, wobei das System (400, 403) ein Keilelement (410, 413), das auf wenigstens einer Außenfläche Keile (412) aufweist, und wenigstens ein Schalenelement (420, 423), das mit den Keilen (412) korrespondierende Flächen aufweist, umfasst, wobei das Keilelement (410, 413) und das wenigstens eine Schalenelement (420, 423) zur Einlage in die wenigstens zwei Randnuten (74) mit den überlappenden Garnschlingen (4) in der Weise, dass die Keile (412) und die korrespondierenden Flächen zueinander weisen, wobei weiterhin das Keilelement (410, 413) zum teilweisen Ausziehen oder Einschieben relativ zu dem wenigstens einen Schalenelement (420, 413) vorgesehen ist, sodass mittels Keilwirkung zwischen den Keilen (412) und den korrespondierenden Flächen das Keilelement (410, 413) und das wenigstens eine Schalenelement (420, 423) voneinander weggespreizt und die überlappenden, das System (400, 403) umschlingenden Garnschlingen (4) zugleich zueinander gezogen werden, **dadurch gekennzeichnet, dass** die Garnschlingen (4) Teil der textilen Bewehrung der Strukturmodule (72) sind und mit dieser einstückig verbunden sind, indem ein Garn (2) zunächst den Bereich der textilen Bewehrung im Inneren des Strukturmoduls durchläuft, dann im Bereich der Randnuten aus dem Strukturmodul (72) heraustritt und eine Schlaufe, die Garnschlinge (4), bildet, wobei das Keilelement (410, 413) und das wenigstens eine Schalenelement (420, 423) durchgängig über die gesamte Länge der Verbindungskante (76) deren Verlauf folgen.

2. System nach Anspruch 1, das als eine Randverbindung (400) ausgeführt ist und das als ein Flachkeilelement (410) mit an den beiden Flachseiten angeordneten Keilen (412) ausgeführte Keilelement umfasst und weiterhin zwei je eine Keilnut (422), auf deren Grund die korrespondierenden Flächen angeordnet sind, aufweisende Schalenelemente, ausgeführt als Flachschalen (420), umfasst.

3. System nach Anspruch 1, das als eine Zentralverbindung (403) ausgeführt ist und das als ein Zylinderkeilelement (413) mit ringförmig umlaufend angeordneten Keilen (412) ausgeführte Keilelement umfasst und weiterhin die die korrespondierenden Flächen aufweisenden Schalenelemente, ausgeführt als Zylinderschale (423), umfasst.

4. System nach einem der Ansprüche 1 bis 3, wobei die Garnschlingen (4) so ausgerichtet ineinandergreifen, dass diese eine Öffnung zum Einführen der Randverbindung (400) oder der Zentralverbindung (403) in die ineinandergreifenden Garnschlingen (4) ausbilden, wobei die Garnschlingen (4) mittels der eingesetzten Schalenelemente (420, 423) in Zusammenwirken mit dem wenigstens einen Keilelement (410, 413) gespreizt werden können, oder nach einer zweiten Ausführungsform die Garnschlingen (4) horizontal zur Längsrichtung der Randnut (74) ausgerichtet und die Garnschlingen (4) jeder der Verbindungskanten (76) in ein Schlingenbett (440) eingebunden sind, wobei die Schlingenbetten (440) mittels der formschlüssig eingreifenden Flachschalen (420) in Zusammenwirken mit dem Flachkeilelement (410) gespreizt werden können.

5. System nach einem der vorherigen Ansprüche, wobei die Berührungsflächen zwischen dem Schalenelement (420) und dem Keilelement (410) Wälzbahnen (430) aufweisen.

6. System nach einem der vorherigen Ansprüche, wobei ein Montagehilfsmittel (500) vorgesehen ist, das in zumindest einen Abschnitt der Randnut (74) der zu verbindenden Strukturmodule (72) eingreift und in deren Innerem die Randverbindung (400) geführt werden kann, sodass das Montagehilfsmittel (500) in den verbundenen Strukturmodulen (72) verbleibt.

7. Verfahren zum Verbinden von textilbewehrten Strukturmodulen (72) entlang wenigstens einer Verbindungskante, wobei jedes Strukturmodul zumindest eine zumindest entlang der Verbindungskante (76) zumindest teilweise umlaufende, Garnschlingen (4) aufweisende Randnut (74) aufweist, **dadurch gekennzeichnet, dass** die Strukturmodule (72) mit einander gegenüber aneinandergelegten Verbindungskanten (76) angeordnet werden, in die zumindest zwei sodann gegenüberliegenden Randnuten (74) ein System zum Verbinden (400, 403) gemäß einem der Ansprüche 1 bis 6 eingelegt wird, wobei nachfolgend das Keilelement (410, 413) so weit ausgezogen wird, dass durch eine Verkeilung die Schalenelemente (420, 423) mit den überlappenden Garnschlingen (4) voneinander weggespreizt und die Strukturmodule (72) aneinander gezogen werden.

8. Verfahren nach Anspruch 7, wobei ein Fixiermittel (425) zur Sicherung der Verbindung zwischen dem Keilelement (410, 413) und den Schalenelementen (420, 423) eingebracht wird, wobei das Fixiermittel (425) ein unerwünschtes Lösen der Verkeilung verhindert.

9. Druckerbeschreibungsdatei zur generativen Herstellung eines Keilelements (410, 413) und/oder eines Schalenelements (420, 423) als Teile des Systems zum Verbinden von textilbewehrten Strukturmodulen (72) entlang wenigstens einer Verbindungskante (76) nach einem der Ansprüche 1 bis 6, wobei die Druckerbeschreibungsdatei in einem 3D-Drucker oder in einem Computer, der mit einem 3D-Drucker verbunden ist, ausgeführt wird.
